# EUROPÄISCHE PATENTANMELDUNG

(11) **EP 4 603 645 A1**
(43) Veröffentlichungstag der Anmeldung: **20.08.2025**
(21) Anmeldenummer: 25150071.6
(22) Anmeldetag: 02.01.2025
(51) Int. Cl.: E03C 1/04, E03C 1/08, E03C 1/084

(54) **SANITÄRES AUSLAUFSTÜCK**

(30) Priorität: 15.02.2024 DE 102024104240
(71) Anmelder: Neoperl GmbH, 79379 Müllheim (DE)
(72) Erfinder: Reinhardt, Holger, 79232 March/Buchheim (DE)
(74) Vertreter: Mertzlufft-Paufler, Cornelius

(57) **Zusammenfassung**

Sanitäres Auslaufstück (1) mit einem ersten Einlasskanal (14), einem davon getrennten zweiten Einlasskanal (12) und wenigsten einem Auslass (20), dadurch gekennzeichnet, dass dem ersten Einlasskanal (14) eine Sammelkammer (15) vorgeschaltet ist, wobei die Sammelkammer (15) wenigstens einen Funktionswasseranschluss (17) aufweist.

## Beschreibung

Die Erfindung betrifft ein sanitäres Auslaufstück mit einem ersten Einlasskanal, einem davon getrennten zweiten Einlasskanal und wenigsten einem Auslass.

Solche sanitäre Auslaufstücke sind bekannt und werden in Armaturenausläufen, also beispielsweise den abströmseitigen Enden von Armaturen, eingesetzt, wobei verschiedene Wässer getrennt voneinander zugeführt werden können, die selbst im Auslauf sauber getrennt bleiben.

Ein solches sanitäres Auslaufstück ist beispielsweise aus der DE 10 2016 000 766 A1 der Anmelderin bekannt.

Die Aufgabe der Erfindung ist es eine Handhabung und Anwendung eines solchen sanitären Auslaufstücks zu vereinfachen und zu verbessern.

Diese Aufgabe wird durch ein sanitäres Auslaufstück mit den Merkmalen des Anspruch 1 gelöst.

Das erfindungsgemäße sanitäre Auslaufstück ist dadurch gekennzeichnet, dass dem ersten Einlasskanal eine Sammelkammer vorgeschaltet ist, wobei die Sammelkammer wenigstens einen Funktionswasseranschluss aufweist. Ein Funktionswasser ist beispielsweise ein Wasser, das durch eine Funktionseinheit zusätzlich zu normalem Leitungswasser bereitgestellt wird. Dies kann etwa kochendes, also um die 100°C heißes Wasser oder mit CO2 angereichertes Wasser, also Sprudel, sein. Das Leitungswasser, auch als Gemisch aus Warm- und Kaltwasser wird über den zweiten Einlasskanal geführt. Der zweite Einlasskanal kann einem separaten zweiten Auslauf zugeordnet sein.

Das eine oder mehrere Funktionswässer gelangt durch den ersten Einlasskanal zunächst in die Sammelkammer. Die Sammelkammer wiederum kann auf einen ersten Auslauf geführt sein.

In einer Ausführung sind die beiden Einlasskanäle auf zwei separate Auslässe geführt. Der Vorteil dabei besteht darin, dass beispielsweise für ein Funktionswasser eine andere Strahlreglercharakteristik verwendet werden kann.

So kann beispielsweise in einem zweiten Auslauf für das Leitungswasser oder Mischwasser ein belüfteter Strahl erzeugt werden.

Dies kann für ein Sprudelwasser oder kochendes Wasser nicht erwünscht sein, weshalb hier eine andere Strahlreglercharakteristik eingesetzt werden kann, etwa zur Erzeugung eines laminaren Strahls.

Genauso kann es sinnvoll sein in dem zweiten Auslauf für das Leitungswasser einen Durchflussmengenregler vorzusehen, wohingegen bei Funktionswässern in der Regel bereits die Funktionseinheit eine solche Mengenbegrenzung enthält.

Prinzipiell erlaubt es die Erfindung, mehrere Funktionswässer auf einen Auslauf zu vereinen, der dennoch getrennt von einem Mischwasserauslauf ist.

In einer Ausführung weist das sanitäre Auslaufstück eine Mischkammer auf, in der die beiden Einlasskanäle zusammengeführt sind, insbesondere wobei die Mischkammer dem oder einem Strahlregler vorgeschaltet ist. Auf diese Weise ist nur ein einzelner Strahlregler für alle Wasserarten notwendig.

In einer Ausführung ist der erste Einlasskanal koaxial innerhalb des zweiten Einlasskanals angeordnet. Auf diese Weise ist eine kompakte Anordnung ermöglicht.

In einer Ausführung besitzt die Sammelkammer wenigstens zwei Funktionswasseranschlüsse.

In einer Ausführung ist in die Sammelkammer ein Adapter einsetzbar oder eingesetzt, an dem der wenigstens eine Funktionswasseranschluss angeordnet ist. Auf diese Weise ist es möglich, eine sanitäre Funktionsanordnung durch den Einsatz verschiedener Adapter an verschiedene Einsatzzwecke anzupassen. Es können beispielsweise Adapter mit einem, zwei, drei oder mehr Funktionswasseranschlüssen bereitgehalten werden. Einer dieser Adapter kann passend ausgewählt werden. Somit ist eine kostengünstige Herstellung ermöglicht.

In einer Ausführung ist der zweite Einlasskanal für Mischwasser und der erste Einlasskanal für spezielle Funktionswasser, wie beispielsweise Kochwasser oder kohlendioxidhaltiges Wasser oder dergleichen, vorgesehen.

In einer Ausführung ist das sanitäre Auslaufstück zum Anschluss an einen Mehrfachschlauch ausgebildet, wobei der Außenschlauch mit dem zweiten Einlasskanal fluidisch verbunden ist und wenigstens ein Innenschlauch mit der Sammelkammer fluidisch verbunden ist. Auf diese Weise ist ein einfacher und platzsparender Anschluss des sanitären Auslaufstücks ermöglicht.

In einer Ausführung stimmen die Anzahl der Funktionswasseranschlüsse des Adapters mit der Anzahl der Innenschläuche des Mehrfachschlauchs überein. Auf diese Weise ist ein einfacher Anschluss des Adapters an einen Mehrfachschlauch ermöglicht.

In einer Ausführung weist das sanitäre Auslaufteil eine Hülse auf, in die ein Strahlregler eingesetzt ist, wobei die Sammelkammer an dem zuströmseitigen Ende des Strahlreglers ausgebildet ist. Der Strahlregler ist somit am Auslauf der Sammelkammer angeordnet, so dass ein einzelner Strahlregler für alle Funktionswasser gemeinsam dient.

In einer Ausführung ist die Sammelkammer an der Hülse abgestützt. Auf diese Weise ist eine mechanische Verbindung geschaffen, die für zusätzliche Stabilität sorgen kann.

In einer Ausführung stellt die Hülse einen Schlauchanschluss für den Außenschlauch des Mehrfachschlauchs bereit. Auf diese Weise erfolgt eine mechanische Kopplung zwischen dem sanitären Auslaufschlauch und dem Mehrfachschlauch.

In einer Ausführung weist der Schlauchanschluss für den Außenschlauch einen Aufsteckabschnitt auf, der vorzugsweise in den Außenschlauch eines Mehrfachschlauchs eingreift, insbesondere wobei der Aufsteckabschnitt in die Hülse einsetzbar oder eingesetzt ist. Auf diese Weise ist eine Steckverbindung zwischen der Hülse und dem Außenschlauch realisiert, die einen einfachen Anschluss ermöglicht.

Die Erfindung ist nachfolgen anhand eines Ausführungsbeispiels mit Bezug auf die beiliegenden Zeichnungen näher erläutert.

Es zeigt:
- Fig. 1:: eine Schrägansicht eines sanitären Auslaufstücks an einem Mehrfachschlauch,
- Fig. 2:: eine teilgeschnittene Ansicht des sanitären Auslaufstücks der Fig. 1 und
- Fig. 3:: einen Längsschnitt des sanitären Auslaufstücks und Mehrfachschlauchs der Fig. 1.

Die Figuren 1 bis 3 zeigen ein erfindungsgemäßes sanitäres Auslaufstück 1. Das sanitäre Auslaufstück 1 besitzt eine Hülse 2, die das Gehäuse des sanitären Auslaufstücks 1 bildet. Die Hülse 2 weist zulaufseitig einen Schlauchanschluss 3 für den Außenschlauch 4 eines Mehrfachschlauchs 5 auf. Der Schlauchanschluss 3 ist im Beispiel als ein Aufsteckabschnitt 6 ausgebildet, der in den Außenschlauch 4 des Mehrfachschlauchs 5 eingreift. Der Aufsteckabschnitt 6 ist im Wesentlichen zylinderförmig ausgebildet und in eine Öffnung 7 der Hülse 2 eingesetzt. Der Aufsteckabschnitt 6 Aufsteckabschnitt 6 ist radial gegenüber der Öffnung 7 durch eine Dichtung 8, etwa ein O-Ring, abgedichtet. In axialer Richtung ist der Aufsteckabschnitt 6 über einen Sprengring 9 fixiert, der im Inneren der Hülse 2 an deren Stirnwand 10 anliegt. Der Mehrfachschlauch 5 weist im Beispiel neben dem Außenschlauch 4 noch zwei Innenschläuche 11 auf.

Der Aufsteckabschnitt 6 mündet innerhalb der Hülse 2 in einen zweiten Einlasskanal 12, der durch die Stirnwand 10 und die Innenwand 13 der Hülse 2 begrenzt ist. Der zweite Einlasskanal 12 mündet in einen zweiten Auslass 20. Die Hülse 2 weist an diesem zweiten Auslass 20 ein Innengewinde 21 auf, in das ein Strahlregler 22 eingeschraubt ist.

Koaxial innerhalb des zweiten Einlasskanals 12 ist ein erster Einlasskanal 14 angeordnet, der etwa zylinderförmig ausgebildet ist. In dem ersten Einlasskanal 14 ist eine Sammelkammer 15 angeordnet. Wobei im Beispiel die Sammelkammer 15 durch den Einlasskanal 14 gebildet ist oder die Sammelkammer 15 den ersten Einlass 14 bildet. Zulaufseitig ist in die Sammelkammer 15 ein Adapter 16 eingesetzt. Der Adapter 16 weist im Beispiel zwei Funktionswasseranschlüsse 17 auf, die jeweils mit einem Innenschlauch 11 des Mehrfachschlauchs 5 verbunden sind. Die Funktionswasseranschlüsse 17 können dabei als Steck- oder Crimpverbindung ausgebildet sein. Jedenfalls besitzt der Adapter 16 genauso viele Funktionswasseranschlüsse 17, wie der Mehrfachschlauch 5 Innenschläuche 11 aufweist.

In anderen, nicht gezeigten, Ausführungen kann der Mehrfachschlauch nur einen oder auch mehr als zwei, etwa drei, Innenschläuche aufweisen. Dementsprechend hätte ein Adapter 16 in diesen Fällen nur einen beziehungsweise drei oder mehr Funktionswasseranschlüsse 17. Der Vorteil besteht darin, dass die Hülse 2 und die restliche Ausgestaltung des sanitären Auslaufstücks 1 immer gleich ist, unabhängig von der Anzahl der Innenschläuche 11. Nur der Adapter 16 ist hier unterschiedlich ausgebildet.

Die Sammelkammer 15 mündet in einen ersten Auslass 19, wobei dem ersten Auslass 19 ein Vorsatzsieb 18 vorgeschaltet ist.

Die gesamte Sammelkammer 15 kann mechanisch an dem Strahlregler 22 und/oder dem Adapter 16 aufgehängt sein.

Der Strahlregler 22 weist im Beispiel zwei verschiedene Kammern mit verschiedenen Strahlreglercharakteristiken auf, wobei die Kammern den beiden Auslässen zugeordnet sind.

Die Montage des sanitären Auslaufstücks 1 erfolgt durch die Öffnung des zweiten Auslasses 20 hindurch. Zunächst kann hierdurch der Aufsteckabschnitt 6 in die Öffnung 7 eingesetzt werden. Danach kann der Mehrfachschlauch 5 auf den Aufsteckabschnitt 6 aufgesteckt werden, wobei die Innenschläuche 11 durch den Aufsteckabschnitt hindurchgeführt werden. Danach können die Innenschläuche 11 mit dem Adapter 16 verbunden werden, etwa durch crimpen. Danach kann die Sammelkammer 15 auf den Adapter 16 gesetzt werden und schließlich der Strahlregler 22 in die Hülse 2 eingeschraubt werden, wodurch die Sammelkammer 15 mechanisch fixiert wird. Der erste Auslass 19 weist hierzu im Beispiel eine Stufe 23 oder Kante auf, die zudem eine axiale Fixierung der Sammelkammer 15 bewirkt.

### Bezugszeichenliste

- 1: sanitäres Auslaufstück
- 2: Hülse
- 3: Schlauchanschluss
- 4: Außenschlauch
- 5: Mehrfachschlauchs
- 6: Aufsteckabschnitt
- 7: Öffnung
- 8: Dichtung
- 9: Sprengring
- 10: Stirnwand
- 11: Innenschlauch
- 12: zweiter Einlasskanal
- 13: Innenwand
- 14: erster Einlasskanal
- 15: Sammelkammer
- 16: Adapter
- 17: Funktionswasseranschluss
- 18: Vorsatzsieb
- 19: erster Auslass
- 20: zweiter Auslass
- 21: Innengewinde
- 22: Strahlregler

## Patentansprüche

1. Sanitäres Auslaufstück (1) mit einem ersten Einlasskanal (14), einem davon getrennten zweiten Einlasskanal (12) und wenigsten einem Auslass (20), **dadurch gekennzeichnet, dass** dem ersten Einlasskanal (14) eine Sammelkammer (15) vorgeschaltet ist, wobei die Sammelkammer (15) wenigstens einen Funktionswasseranschluss (17) aufweist.

2. Sanitäres Auslaufstück nach Anspruch 1, **dadurch gekennzeichnet, dass** der erste Einlasskanal (14) koaxial innerhalb des zweiten Einlasskanals (12) angeordnet ist.

3. Sanitäres Auslaufstück nach Anspruch 1 oder 2, **dadurch gekennzeichnet, dass** die Sammelkammer (15) wenigstens zwei Funktionswasseranschlüsse (17) besitzt.

4. Sanitäres Auslaufstück nach einem der vorangehenden Ansprüche, **dadurch gekennzeichnet, dass** in die Sammelkammer (15) ein Adapter (16) einsetzbar oder eingesetzt ist, an dem der wenigstens eine Funktionswasseranschluss (17) angeordnet ist.

5. Sanitäres Auslaufstück nach einem der vorangehenden Ansprüche, **dadurch gekennzeichnet, dass** der zweite Einlasskanal (12) für Mischwasser ist und der erste Einlasskanal (14) für spezielle Funktionswasser wie beispielsweise Kochwasser oder kohlendioxidhaltiges Wasser oder dergleichen.

6. Sanitäres Auslaufstück nach einem der vorangehenden Ansprüche, **dadurch gekennzeichnet, dass** das sanitäre Auslaufstück (2) zum Anschluss an einen Mehrfachschlauch (5) ausgebildet ist, wobei der Außenschlauch (4) des Mehrfachschlauchs (5) mit dem zweiten Einlasskanal (12) fluidisch verbunden ist und wenigstens ein Innenschlauch (11) des Mehrfachschlauchs (5) mit der Sammelkammer (15) fluidisch verbunden ist.

7. Sanitäres Auslaufstück nach einem der vorangehenden Ansprüche, **dadurch gekennzeichnet, dass** die Anzahl der Funktionswasseranschlüsse (17) des Adapters (16) mit der Anzahl der Innenschläuche (11) des Mehrfachschlauchs (5) übereinstimmt.

8. Sanitäres Auslaufstück nach einem der vorangehenden Ansprüche, **dadurch gekennzeichnet, dass** das sanitäre Auslaufstück (1) eine Hülse (2) aufweist, in die ein Strahlregler (22) eingesetzt ist, wobei die Sammelkammer (15) an dem zuströmseitigen Ende des Strahlreglers (22) ausgebildet ist.

9. Sanitäres Auslaufstück nach einem der vorangehenden Ansprüche, **dadurch gekennzeichnet, dass** die Sammelkammer (15) an der Hülse (2) abgestützt ist

10. Sanitäres Auslaufstück nach einem der vorangehenden Ansprüche, **dadurch gekennzeichnet, dass** die Hülse (2) einen Schlauchanschluss (3) für den Außenschlauch (4) des Mehrfachschlauchs (5) bereitstellt.

11. Sanitäres Auslaufstück nach einem der vorangehenden Ansprüche, **dadurch gekennzeichnet, dass** der Schlauchanschluss (3) für den Außenschlauch (4) einen Aufsteckabschnitt (6) aufweist, der vorzugsweise in den Außenschlauch (4) eines Mehrfachschlauchs (5) eingreift, insbesondere wobei der Aufsteckabschnitt (6) in die Hülse (2) einsetzbar oder eingesetzt ist.

12. Sanitäres Auslaufstück nach einem der vorangehenden Ansprüche, **dadurch gekennzeichnet, dass** das sanitäre Auslaufstück (1) eine Mischkammer aufweist, in der die beiden Einlasskanäle zusammengeführt sind, insbesondere wobei die Mischkammer dem oder einem Strahlregler vorgeschaltet ist.

13. Sanitäres Auslaufstück nach einem der vorangehenden Ansprüche, **dadurch gekennzeichnet, dass** die beiden Einlasskanäle (12, 14) auf zwei separate Auslässe (19, 20) geführt sind.
